# FASCICULE DE BREVET EUROPEEN

(11) **EP 1 691 026 B1**
(45) Date de publication et mention de la délivrance du brevet: **08.03.2017**
(21) Numéro de dépôt: 05292614.4
(22) Date de dépôt: 08.12.2005
(51) Int. Cl.: E06B 9/17

(54) **Dispositif de fermeture latérale de produits alvéolés en terre cuite et caisson pour volet roulant**
Vorrichtung zum seitlichen Verschliessen von Produkten aus gebrannter Erde mit Hohlräumen und Rollladenkasten
Device for laterally closing products of earthenware having hollow spaces and box for a roller shutter

(30) Priorité: 09.12.2004 FR 0413146
(43) Date de publication de la demande: 16.08.2006
(73) Titulaire: Terreal, 92150 Suresnes (FR)
(72) Inventeur: Male, Philippe, 31500 Toulouse (FR); Lebot, Pierre, 31120 Lacroix-Falgarde (FR)
(74) Mandataire: Laget, Jean-Loup

(56) Documents cités:
- EP-A- 0 670 411
- DE-A1- 2 841 055
- DE-A1- 3 820 606
- DE-U1- 20 016 325
- DE-U1-202004 005 203

## Description

L'invention est relative à un dispositif de fermeture latérale de produits alvéolés en terre cuite.

L'invention est également relative à un produit alvéolé en terre cuite

Les produits alvéolés en terre cuite présentent des alvéoles s'étendant dans la direction du produit destinées à servir d'isolation thermique et séparées par des parois assurant la rigidité du produit.

L'invention est notamment relative à un caisson pour volet roulant.

Il est connu de réaliser, dans le but de recevoir un volet roulant, une pièce en terre cuite ou céramique ayant une section analogue à un Y, comportant une partie supérieure en U destinée à constituer un coffrage dans lequel sera coulé un linteau en béton et une partie inférieure constituée d'un panneau disposé dans le prolongement d'une des jambes du U, l'espace défini par ce prolongement et la base du U constituant un logement dans lequel on vient placer un volet roulant.

La pièce en céramique peut être constituée de plusieurs éléments placés côte à côte ou bien de préférence être une pièce en un seul bloc que l'on appelle un caisson monobloc.

Il est nécessaire de fermer les deux extrémités dudit caisson (monobloc ou non) et de disposer à sa base un profilé qui servira de support à un élément venant fermer la base dudit caisson.

Le document DE 20 2004 005 203 décrit un dispositif de fermeture latérale pour un produit alvéolé qui comporte plusieurs pattes d'encliquetage destinées à coopérer avec les alvéoles du produit et une paroi latérale destinée à obturer la majeure partie des alvéoles du produit.

Les produits alvéolés en terre cuite présentent des alvéoles s'étendant dans la direction du produit destinées à servir d'isolation thermique et séparées par des parois assurant la rigidité du produit.

Un premier but de l'invention est d'améliorer l'étanchéité du produit et d'empêcher toute pénétration indésirable des alvéoles, par l'eau ou par des petits animaux.

Un deuxième but de l'invention est d'améliorer la présentation du produit alvéolé en terre cuite en fermant latéralement ces produits, de manière à obturer les alvéoles.

Un troisième but de l'invention est d'assurer la solidarisation d'une paroi de fermeture avec la terre cuite par des moyens pénétrant dans les alvéoles du produit.

L'invention a pour objet un caisson pour volet roulant, du type comportant une partie en U et un volume dans lequel est placé un volet roulant, ledit volume étant fermé à chacune de ses extrémités par un dispositif de fermeture latérale comportant une paroi latérale et au moins deux pattes d'encliquetage, caractérisé en ce que le caisson est réalisé en produit alvéolé en terre cuite, en ce que la paroi latérale est destinée à obturer la majeure partie des alvéoles du produit alvéolé en terre cuite, et en ce que les au moins deux pattes d'encliquetage s'encastrent dans des alvéoles du produit alvéolé en terre cuite.

Selon d'autres caractéristiques de l'invention :
- le caisson pour volet roulant est du type comportant une partie supérieure en U et une partie inférieure constituée par un panneau s'étendant dans le prolongement d'une des jambes du U de façon à définir un volume dans lequel est placé un volet roulant, ledit volume étant fermé : à chacune de ses extrémités par des parois latérales, à sa base par une planche horizontale et comportant un profilé fixé à la base du panneau.
- les pattes d'encliquetage ont des dimensions correspondant à celles des alvéoles.
- le contour du dispositif de fermeture latérale présente une partie demi-circulaire prolongée par un rectangle, de manière à obturer latéralement un coffre de volet roulant.
- le caisson comporte une fixation du dispositif au produit alvéolé en terre cuite à l'aide de produit adhésif, par exemple au moyen d'un ou plusieurs points de colle, pour éviter la désolidarisation du dispositif et du produit alvéolé en terre cuite.
- le profilé comporte deux ailes entre lesquelles vient s'encastrer la base du panneau du caisson.
- le profilé comporte un prolongement portant deux ailettes l'une des ailettes définissant avec la sous face un espace recevant la planche horizontale et les planchettes des joues ; l'autre ailette servant de support de base à un enduit.

L'invention sera mieux comprise grâce à la description qui va suivre, donnée à titre l'exemple non limitatif en référence aux dessins annexés dans lesquels :
La figure 1 représente schématiquement, une vue en perspective et en éclaté représentant les divers éléments constitutifs du caisson selon l'invention.
La figure 2 représente schématiquement, une vue correspondant à la figure 1, tous les éléments étant assemblés.
La figure 3 représente schématiquement, une vue en coupe du caisson de la figure 2.
La figure 4 représente schématiquement, une vue de détail illustrant une joue d'extrémité.
La figure 5 représente schématiquement, une vue de détail, à échelle agrandie, illustrant un profilé de support.
- La figure 6 représente schématiquement, une vue en perspective éclatée d'un coffre de volet roulant en terre cuite et de deux dispositifs selon l'invention.
- La figure 7 représente schématiquement, une vue en perspective d'un dispositif selon l'invention, destiné particulièrement à obturer un coffre de volet roulant en terre cuite.
- La figure 8 représente schématiquement, une vue en bout d'un coffre de volet roulant obturé par un dispositif selon l'invention.
- La figure 9 représente schématiquement, une vue en perspective éclatée d'un appui de baie associé à un autre dispositif selon l'invention.
- La figure 10 représente schématiquement, une vue en perspective assemblée d'un autre dispositif selon l'invention obturant un appui de baie.

En se reportant aux figures 1 et 2, on voit que l'ensemble est constitué : d'un caisson en céramique 1, qui est en un seul bloc ; de deux joues d'extrémités 2 et d'un profilé 3.

La pièce en céramique ou caisson 1 comporte une partie supérieure en forme de U ayant deux jambes 11 et un fond 12 qui définissent un volume creux servant de coffrage pour un linteau en béton. Un panneau 13 est disposé en dessous du U en prolongement d'une des jambes 11. Le panneau 13 définit avec la base 12 du U un volume 14 dans lequel viendra se placer un volet roulant (non représenté).

Une fois le volet roulant mis en place, il faut fermer le volume 14 pour mettre le volet roulant à l'abri ainsi que pour des raisons esthétiques.

Dans ce but on dispose à chacune des extrémités du caisson 1 une joue 2, qui peut être en matière plastique.

Chaque joue 2 comporte des éléments en relief 21, 22 qui sont destinés à venir s'encastrer dans les alvéoles du caisson 1.

Les alvéoles étant de section carrée ou rectangulaire, les éléments en relief 21, 22 peuvent être parallélépipèdes. Ils peuvent aussi être des tétons cylindriques comme cela est représenté aux figures 3 et 4, ces tétons 21, 22 ayant des diamètres légèrement supérieurs à la largeur des alvéoles dans lesquelles ils doivent rentrer pour être mis en place à force.

A sa base la joue 2 comporte une planchette horizontale 23.

Sur la Figure 5 on voit que le profilé 3 des figures 1 et 2 comporte deux ailes 31 et 32 entre lesquelles vient s'encastrer la base du panneau 13 du caisson 1.

Le profilé 3 comporte en outre, à sa base, un prolongement 33 portant deux ailettes 34 et 35, l'une 34 destinée à recevoir une planche 4 fermant la base du volume 14, l'autre 35 servant de support à un enduit de parement 5.

De préférence les planchettes 23 des joues 2 viennent s'engager dans l'espace compris entre la sous face 36 et l'ailette 34 du profilé 3 espace recevant entre les planchettes 23, la planche 4.

En référence aux figures 6 à 8, les éléments identiques ou fonctionnellement équivalents sont repérés par des chiffres de référence identiques.

Sur la figure 6, un coffre 101 de volet roulant réalisé en terre cuite alvéolée est destiné à être obturé par deux dispositifs 102 selon l'invention.

Les dispositifs 102 selon l'invention présentent une conformation en joue latérale avec un rebord 103 inférieur et une partie 104 destinée à pénétrer à l'intérieur de l'évidement du coffre de volet routant.

Le dispositif selon l'invention comporte également trois pattes 105 d'encliquetage destinées à pénétrer dans des alvéoles du coffre pour assurer la solidarisation du dispositif avec le coffre de volet roulant.

Dans l'exemple représenté, le dispositif comporte trois pattes 105 d'encliquetage, mais l'invention couvre également tout autre dispositif comportant au moins deux pattes 105 d'encliquetage.

Sur la figure 7, un deuxième dispositif selon l'invention présente trois pattes 105 d'encliquetage, une partie 104 en relief destinée à pénétrer à l'intérieur de l'évidement du coffre de volet roulant et une joue latérale de fermeture de contour adapté au contour du coffre de volet roulant.

La partie 104 en relief présente avantageusement un logement 107 permettant l'insertion de l'arbre du volet roulant non représenté et son maintien en position.

Sur la figure 8, la joue latérale de fermeture présente un contour demi-circulaire prolongé par une partie inférieure rectangulaire. Ce contour permet d'assurer l'étanchéité latérale du coffre, tout en offrant la possibilité de réaliser un joint de maçonnerie avec les alvéoles des deux angles droits supérieurs du coffre de volet roulant.

En référence aux figures 9 et 10, les éléments identiques ou fonctionnellement équivalents sont repérés par des chiffres de référence identiques.

Sur la figure 9, un autre dispositif 110 selon l'invention est destiné à obturer latéralement un appui 111 de baie.

Le dispositif 110 selon l'invention comporte une joue latérale 112 sensiblement plane avec un rebord 113 supérieur et trois pattes 115 d'encliquetage destinées à être insérées dans les alvéoles de l'appui de baie en terre cuite.

Bien entendu, l'invention s'étend également à d'autres dispositifs comportant au moins deux pattes 115 d'encliquetage destinées à être insérées dans des alvéoles de produits alvéolés 111 en terre cuite.

Sur la figure 10, la joue latérale du dispositif 110 selon l'invention est représentée en position montée.

Dans cette position, la joue latérale 112 obture la majeure partie des alvéoles de l'appui 111 de baie, à l'exception de quatre alvéoles dépassant de la maçonnerie et destinées à être bouchées par des ciments ou autres produits de bouchage.

La fonction des pattes 115 d'encliquetage est d'assurer la solidarisation du dispositif selon l'invention avec le produit 111 en terre cuite par contact entre les ailettes des pattes 115 d'encliquetage et l'intérieur des alvéoles avec lesquelles ces pattes 115 d'encliquetage sont en concordance.

On peut améliorer la cohésion de l'assemblage, de manière à éviter un arrachage indésirable des dispositifs selon l'invention en appliquant un ou plusieurs points de colle par mesure de sécurité.

Les dispositifs selon l'invention sont réalisés de préférence par injection ou moulage d'une matière plastique, de manière à allier légèreté, solidité et facilité de mise en oeuvre.

L'invention décrite en référence à plusieurs modes de réalisation particuliers, n'y est nullement limitée, mais couvre au contraire toute modification de forme et toute variante de réalisation du dispositif selon l'invention.

Ainsi, des dispositifs selon l'invention peuvent être utilisés pour l'obturation et l'étanchéité de tout produit alvéolé en terre cuite, de préférence en adaptant le contour extérieur de manière à améliorer également la présentation du produit après assemblage.

## Revendications

1. Caisson pour volet roulant, du type comportant une partie en U (11,12) et un volume (14) dans lequel est placé un volet roulant, ledit volume (14) étant fermé à chacune de ses extrémités par un dispositif de fermeture latérale comportant une paroi latérale (104,112) et au moins deux pattes (105,115) d'encliquetage, **caractérisé en ce que** le caisson est réalisé en produit (101,111) alvéolé en terre cuite, **en ce que** la paroi latérale (104,112) est destinée à obturer la majeure partie des alvéoles du produit (101,111) alvéolé en terre cuite, et **en ce que** les au moins deux pattes d'encliquetage s'encastrent dans des alvéoles du produit (101,111) alvéolé en terre cuite.

2. Caisson pour volet roulant selon la revendication 1, du type comportant une partie supérieure en U (11,12) et une partie inférieure constituée par un panneau (13) s'étendant dans le prolongement d'une des jambes du U de façon à définir un volume (14) dans lequel est placé un volet roulant, ledit volume (14) étant fermé: à chacune de ses extrémités par une des parois latérales (104, 112), à sa base par une planche horizontale (4) et comportant un profilé (3) fixé à la base du panneau (13).

3. Caisson selon la revendication 2, dans lequel les pattes d'encliquetage ont des dimensions correspondant à celles des alvéoles.

4. Caisson selon la revendication 1, dans lequel le contour du dispositif (102) de fermeture latérale présente une partie demi-circulaire prolongée par un rectangle, de manière à obturer latéralement un coffre (101) de volet roulant.

5. Caisson selon l'une quelconque des revendications précédentes, **caractérisé par** une fixation du dispositif (102,110) au produit alvéolé (101,111) en terre cuite à l'aide de produit adhésif, par exemple au moyen d'un ou plusieurs points de colle, pour éviter la désolidarisation du dispositif et du produit alvéolé en terre cuite.

6. Caisson selon la revendication 2, dans lequel le profilé (3) comporte deux ailes (31, 32) entre lesquelles vient s'encastrer la base du panneau (13) du caisson (1).

7. Caisson selon la revendication 6, dans lequel le profilé (3) comporte un prolongement (33) portant deux ailettes (34, 35) l'une des ailettes (34) définissant avec la sous face (36) un espace recevant la planche horizontale (4) et les planchettes (23) des joues (2); l'autre ailette (35) servant de support de base à un enduit (5).

## Patentansprüche

1. Kasten für Rollladen des Typs, aufweisend einen U-förmigen Teil (11, 12) und ein Volumen (14), in welchem ein Rollladen platziert ist, wobei das Volumen (14) an jedem seiner Enden von einer seitlichen Schließvorrichtung verschlossen ist, aufweisend eine Seitenwand (104, 112) und mindestens zwei Rastvorsprünge (105, 115), **dadurch gekennzeichnet, dass** der Kasten aus Wabenprodukt (101, 111) aus gebrannter Erde hergestellt ist, dass die Seitenwand (104, 112) bestimmt ist, den größten Teil der Waben des Wabenprodukts (101, 111) aus gebrannter Erde zu verschließen und dass die mindestens zwei Rastvorsprünge in Waben des Wabenprodukts (101, 111) aus gebrannter Erde einrasten.

2. Kasten für Rollladen nach Anspruch 1 des Typs, aufweisend einen oberen U-förmigen Teil (11, 12) und einen unteren Teil, gebildet von einer Platte (13), die sich in Verlängerung einer der Schenkel des U derart erstreckt, dass ein Volumen (14) definiert wird, in welchem ein Rollladen platziert ist, wobei das Volumen (14) an jedem seiner Enden von einer der Seitenwände (104, 112), an seiner Basis von einem horizontalen Brett (4) verschlossen ist und ein an der Basis der Platte (13) befestigtes Profil (3) aufweist.

3. Kasten nach Anspruch 2, wobei die Rastvorsprünge Abmessungen haben, die denen der Waben entsprechen.

4. Kasten nach Anspruch 1, wobei die Kontur der seitlichen Verschlussvorrichtung (102) einen halbkreisförmigen Teil aufweist, der von einem Viereck derart verlängert wird, dass seitlich eine Rollladenkassette (101) verschlossen wird.

5. Kasten nach einem der vorangehenden Ansprüche, **gekennzeichnet durch** eine Befestigung der Vorrichtung (102, 110) am Wabenprodukt (101, 111) aus gebrannter Erde mit Hilfe eines Haftprodukts, beispielsweise mittels eines oder mehrerer Kleberpunkte, um das Lösen der Vorrichtung und des Wabenprodukts aus gebrannter Erde zu verhindern.

6. Kasten nach Anspruch 2, wobei das Profil (3) zwei Flügel (31, 32) aufweist, zwischen denen die Basis der Platte (13) des Kastens (1) einrastet.

7. Kasten nach Anspruch 6, wobei das Profil (3) eine Verlängerung (33) aufweist, die zwei Stege (34, 35) trägt, wobei einer der Stege (34) mit der Unterseite (36) einen Raum definiert, der das horizontale Brett (4) und die Brettchen (23) der Wangen (2) aufnimmt; wobei der andere Steg (35) als Basisunterlage für eine Beschichtung (5) dient.

## Claims

1. A roller blind housing, of the type including a U-shaped part (11, 12) and a space (14) in which a roller blind is placed, said space (14) being closed at each of its ends by a lateral closure device including a side wall (104, 112) and at least two snap-on lugs (105, 115), **characterized in that** the housing is made from a cellular fired clay product (101, 111), **in that** the side wall (104, 112) is designed to close off the majority of the cells of the fired clay cellular product (101, 111), and **in that** the at least two snap-on tabs are embedded in cells of the fired clay cellular product (101, 111).

2. The roller blind housing according to claim 1, of the type including a U-shaped upper part (11, 12) and a lower part made up of a panel (13) extending in the extension of one of the legs of the U so as to define a space (14) in which a roller blind is placed, said space (14) being closed at each of its ends by one of the side walls (104, 112), at its base by a horizontal floor (4) and including a profile (3) fastened to the base of the panel (13).

3. The housing according to claim 2, wherein the snap-on tabs have dimensions corresponding to those of the cells.

4. The housing according to claim 1, wherein the contour of the lateral closure device (102) has a semicircular part extended by a rectangle, so as to laterally close off a roller blind housing (101).

5. The housing according to any one of the preceding claims, **characterized by** a fastening of the device (102, 110) to the fired clay cellular product (101, 111) using adhesive, for example one or several adhesive spots, to prevent the separation of the device and the fired clay cellular product.

6. The housing according to claim 2, wherein the profile (3) includes two wings (31, 32) between which the base of the panel (13) of the housing (1) is embedded.

7. The housing according to claim 6, wherein the profile (3) includes an extension (33) bearing two fins (34, 35), one of the fins (34) defining, with the sub-face (36), an area receiving the horizontal floor (4) and the boards (23) of the sides (2); the other fin serving as base support for a covering (5).
